# EUROPÄISCHE PATENTSCHRIFT

(11) **EP 1 966 811 B1**
(45) Veröffentlichungstag und Bekanntmachung des Hinweises auf die Patenterteilung: **04.05.2016**
(21) Anmeldenummer: 06776275.7
(22) Anmeldetag: 18.07.2006
(51) Int. Cl.: G05G 5/03, G05G 5/05, G05G 9/047, H01H 3/50

(54) **BEDIENELEMENT MIT KIPPHAPTIK**
OPERATOR'S ELEMENT FEATURING TILTING HAPTICS
ELEMENT DE COMMANDE A SENSATION HAPTIQUE DE BASCULEMENT

(30) Priorität: 19.07.2005 DE 102005033550; 19.01.2006 DE 102006002634
(43) Veröffentlichungstag der Anmeldung: 10.09.2008
(73) Patentinhaber: Preh GmbH, 97616 Bad Neustadt a.d. Saale (DE)
(72) Erfinder: KLOSSEK, Arthur, 97618 Windshausen (DE); KRAMLICH, Andreas, 97424 Schweinfurt (DE); RAJEC, Peter, 97653 Bischofsheim (DE)
(74) Vertreter: Bauer, Wulf
(86) Internationale Anmeldenummer: PCT/EP2006/007044
(87) Internationale Veröffentlichungsnummer: WO 2007/009744

(56) Entgegenhaltungen:
- WO-A-2004/013803
- DE-A1- 4 109 544
- FR-A- 2 652 444
- FR-A- 2 804 240
- GB-A- 2 199 926
- US-A- 3 273 091
- US-A- 4 054 944
- US-A- 4 199 741

## Beschreibung

Die vorliegende Erfindung betrifft ein Bedienelement, insbesondere einen Joystick, mit Kipphaptik für ein Kraftfahrzeug, aufweisend einen kippbar gelagerten Hebel mit einem primären und mindestens einem sekundären Hebelarm, mindestens einen mechanischen Endanschlag für den Hebel, sowie mindestens ein Permanentmagnetpaar, wobei ein Magnet eines Permanentmagnetpaares an einem sekundären Hebelarm und ein Magnet ortsfest im Bedienelement angeordnet ist derart, dass sich in Mittelstellung des Bedienelementes ungleiche Pole der Magnete beabstandet gegenüberstehen.

Ein derartiges Bedienelement ist aus der DE 41 09 544 A1 bekannt.

In der US 3 273 091 A wird ein Schalter vorgeschlagen, dessen Hebelbewegung durch magnetische Kopplung ein Schaltelement mitnimmt. Die FR 2 804 240 A offenbart ein Bedienelement, bei dem die Relativbewegung von Magneten durch eine elektrische Schaltung mittels Sensoren, wie Hallsensoren, ausgewertet wird, um eine verschleißarme Schalt- bzw. Regelfunktion bereitzustellen. Aus der GB 2 199 926 A ist das Prinzip der magnetisch bewirkten Rückstellung eines Hebels bekannt

In Kraftfahrzeugen werden oftmals Bedienelemente eingesetzt, die durch Kippen bedient werden. Beispiele dafür sind Kippschalter für elektrische Fensterheber oder elektrisch verstellbare Aussenspiegel sowie Joysticks zur Steuerung eines Bordcomputers. Für eine angenehmere Bedienung und zur haptischen Rückmeldung der Betätigung ist zur Bedienung des Bedienelementes eine über die Auslenkung veränderliche Kraft notwendig, über die dem Benutzer vermittelt wird, dass der Schaltvorgang erfolgt ist. Bei den derzeit erhältlichen Bedienelementen wird diese Kraft üblicherweise durch eine oder mehrere Federn erzeugt, die optional zusätzlich das Bedienelement in eine Mittelstellung zurückbringen, wenn es der Benutzer loslässt. Der Nachteil der Verwendung von Federn ist jedoch, dass die Federkraft über die Lebenszeit des Bedienelements nachlässt und sich ein optimaler Kraftverlauf über die Auslenkung des Bedienelements nicht erreichen lässt.

Es ist daher die Aufgabe der vorliegenden Erfindung, ein Bedienelement mit Kipphaptik bereit zu stellen, das einfach und kostengünstig aufgebaut ist, sowie einen günstigen Kraftverlauf besitzt.

Gelöst wird diese Aufgabe durch ein Bedienelement mit den Merkmalen des Patentanspruchs 1. Vorteilhafte Ausgestaltungsformen finden sich in den abhängigen Patentansprüchen.

Das Bedienelement, das insbesondere als Joystick ausgebildet ist, weist einen kippbar gelagerten Hebel mit einem primären und mindestens einem sekundären Hebelarm sowie mindestens ein Permanentmagnetpaar auf, wobei ein Magnet eines Permanentmagnetpaars an einem sekundären Hebelarm und ein Magnet ortsfest im Bedienelement angeordnet ist derart, dass sich in Mittelstellung des Bedienelementes ungleiche Pole der Magnete beabstandet gegenüberstehen. Der primäre Hebelarm ist der Teil des Bedienelements, den der Benutzer bei dessen Betätigung bewegt. Über eine Lagerung wird die Bewegung des primären Hebelarms auf mindestens einen sekundären Hebelarm übertragen. Das Lager ist beispielsweise als Kugelgelenk oder als Kreuzwippe ausgeführt. Ein Magnet des Permanentmagnetpaares ist an einem sekundären Hebelarm befestigt, der zweite Magnet ortsfest im Bedienelement. Bei der Bewegung des primären Hebelarms durch den Benutzer werden auch die sekundären Hebelarme und damit die daran angeordneten Permanentmagnete bewegt. Dies führt zu einer Relativbewegung zwischen den beiden Magneten eines Magnetpaares. Dabei werden gleiche Pole der beiden Magnete übereinander geschoben, wodurch sich eine magnetisch erzeugte Rückstellkraft ergibt, die der Benutzer bei Betätigung des Bedienelements überwinden muss.

Durch die magnetisch erzeugt Kraft wird zum einen dem Benutzer haptisch die erfolgte Betätigung zurückgemeldet, zum anderen wird der Hebel automatisch in die Ausgangsposition zurückbewegt, sobald der Benutzer diesen loslässt. Der Kraftverlauf über der Auslenkung des Hebels hängt ab von den Parametern Länge des sekundären Hebelarms, Stärke der Permanentmagneten, physikalische Grösse der Permanentmagneten und Grösse des Luftspalts zwischen den Magneten eines Permanentmagnetpaares.

Der Vorteil des magnetisch erzeugten Kraftverlaufs liegt darin, dass Magnete einer sehr viel geringeren Alterung unterliegen als Federn und somit über die Lebensdauer des Bedienelements eine konstante Haptik erzeugen. Auch die Gefahr eines Federbruchs besteht nicht. Durch einen symmetrischen Aufbau der Permanentmagnete ist die Kipphaptik für zwei gegenüberliegende Kipprichtungen des Hebels mit einem einzigen Permanentmagnetpaar erzeugbar.

Das Bedienelement weist einen mechanischen Endanschlag für den Hebel auf. Damit wird verhindert, dass ab einer gewissen Auslenkung des Hebels die Permanentmagnete in einer relativen Position zueinander stehen, in der sich gleiche Pole derart abstoßen, dass sich der Hebel weiter aus der Mittelstellung entfernt. Optional ist der Endanschlag als elastisches Element ausgeführt, wodurch sich anstatt eines harten Endanschlags mit steil ansteigender Gegenkraft ein stetiger Kraftverlauf ergibt.

Nach der Erfindung sind der primäre und der sekundäre Hebelarm in einem rechten Winkel zueinander angeordnet. Dies führt zu einem Bedienelement mit einer besonders geringen Bauhöhe.

Erfindungsgemäß weist das Bedienelement zwei sekundäre Hebelarme auf. Dadurch ergeben sich für den Hebel zwei Kippebenen beziehungsweise vier Kipprichtungen. Erfindungsgemäß sind die beiden sekundären Hebelarme im rechten Winkel zueinander angeordnet. Dies führt dazu, dass die möglichen Kippebenen des Hebels senkrecht aufeinander stehen. Dadurch weist das Bedienelement eine Kipphaptik mit kreuzförmig orientierten Kipprichtungen auf. Bevorzugt ist der primäre Hebelarm im rechten Winkel zu den beiden sekundären Hebelarmen angeordnet. Dies führt wieder zu einer besonders geringen Bauhöhe des Bedienelements.

In einer alternativen, nicht erfindungsgemäßen Ausführungsform weist das Bedienelement genau einen sekundären Hebelarm auf, der eine Verlängerung des primären Hebelarms bildet. Dadurch ist es möglich, mit nur einem sekundären Hebelarm eine Kipphaptik für verschiedene Kipprichtungen zu erzeugen. Dabei sind die Permanentmagnete bevorzugt rund ausgebildet und weisen konzentrische Pole auf. Dadurch wird in jede beliebige Kipprichtung der gleiche Kraftverlauf erzeugt.

Das Prinzip der Haptikerzeugung mittels eines Permanentmagnetpaars ist gemäss Anspruch 9 auch auf eine Drucktaste übertragbar. Eine erfindungsgemässe Drucktaste weist einen beweglichen und einen unbeweglichen Teil sowie mindestens ein Permanentmagnetpaar auf, wobei ein Magnet eines Permanentmagnetpaares an dem beweglichen Teil und ein Magnet an einem unbeweglichen Teil der Drucktaste angeordnet ist derart, dass sich in unbetätigtem Zustand der Drucktaste ungleiche Pole der Magnete beabstandet gegenüberstehen. Durch Betätigen der Drucktaste wird eine Relativbewegung zwischen den beiden Magneten eines Permanentmagnetpaares erzeugt, wodurch sich gleiche Pole der Magnete übereinander schieben und somit eine Gegenkraft generieren. Wie bei dem vorstehend beschriebenen Bedienelement mit Kipphaptik erfüllt die Rückstellkraft auch bei der Drucktaste zwei Funktionen. Zum einen wird dem Benutzer haptisch die erfolgte Betätigung zurückgemeldet, zum anderen wird die Drucktaste automatisch in die Ausgangsposition zurückbewegt, sobald der Benutzer sie loslässt.

Bevorzugt weist die Drucktaste einen Anschlag für den beweglichen Teil der Drucktaste auf. Dieser Anschlag besteht insbesondere aus einem elastischen Material. Die Vorteile des insbesondere elastischen Anschlags entsprechen den vorstehend genannten Vorteilen bei einem Bedienelement mit Kipphaptik.

Die Erfindung soll anhand dreier Ausführungsbeispiele näher erläutert werden. Dabei zeigt
Figur 1a-1c ein nicht erfindungsgemäßes Bedienelement in drei Hebelstellungen,
Figur 2 einen Kraftverlauf über der Auslenkung des Hebels,
Figur 3 einen Teil eines erfindungsgemäßen Bedienelementes mit zwei sekundären Hebelarmen,
Figur 4 eine weitere Ausführungsform eines nicht erfindungsgemäßen Bedienelementes, und
Figur 5 einen runden Permanentmagneten mit konzentrischen Polen.

Die Figuren 1a, 1b und 1c zeigen die seitliche Schnittdarstellung eines nicht erfindungsgemäßen Bedienetementes 1 in drei verschiedenen Bedienpositionen. Aus Gründen der Übersichtlichkeit sind nur in Figur 1a Bezugszeichen angegeben.

Das Gehäuse 9 des Bedienelementes 1 weist eine Ausnehmung auf, in der eine Kugel 4 als Lager für einen Hebel angeordnet ist. Der Hebel besteht aus einem primären Hebelarm 2 und einem sekundären Hebelarm 5. Ein Ende des Hebelarms 2 ist fest mit der Kugel 4 verbunden, das andere Ende trägt eine Handhabe 3 in Form eines Bedienknaufes. Alternativ weist die Handhabe 3 die Funktionalität beispielsweise eines Drehstellers und / oder eines Tasters auf.

Der sekundäre Hebelarm 5 ist mit einem Ende fest mit der Kugel 4 verbunden. Das andere Ende trägt einen Permanentmagneten 6. Ein zweiter Permanentmagnet 7 ist derart im Gehäuse 9 angeordnet, dass in der Mittelstellung des primären Hebelarms 2 ein Luftspalt zwischen dem Magneten 6 und dem Magneten 7 besteht und sich ungleiche Pole der Magnete 6 und 7 gegenüberstehen. In allen Ausführungsbeispielen ist der Nordpol eines Magneten punktiert und der Südpol eines Magneten schraffiert dargestellt. Die Endanschläge 8 begrenzen den Bewegungsspielraum des sekundären Hebelarms 5 und damit des primären Hebelarms 2.

Durch die Kraft zwischen den Magneten 6 und 7 wird der sekundäre Hebelarm 5 und damit der gesamte Hebel in der Mittelstellung gehalten. Zum Kippen des primären Hebelarms muss der Benutzer diese Kraft überwinden. Sie ist unter anderem abhängig von der Länge des sekundären Hebelarms 5, der Stärke der Magnete 6 bzw. 7 sowie dem Abstand zwischen den Magneten 6 und 7. Die Gegenkraft, die der Benutzer zum weiteren Kippen des primären Hebelarms 2 überwinden muss, ist in Figur 2 über der Auslenkung s des primären Hebelarms 2 aufgetragen.

Die Schnittdarstellung in Figur 1b zeigt das Bedienelement 1 mit leicht ausgelenktem primärem Hebelarm 2. Über die Kugel 4 wird die Kippbewegung des primären Hebelarms 2 auf den sekundären Hebelarm 5 übertragen. Diese Bewegung des Hebelarms 5 hat eine Relativbewegung der Magnete 6 und 7 zur Folge. In der in Figur 1b dargestellten Position des Hebels ist die Kraft, die zum weiteren Kippen des Hebels notwendig ist, größer als die Kraft, die zum Kippen des Hebels aus der in Figur 1 a dargestellten Position heraus notwendig ist. Ab der in Figur 1b dargestellten Auslenkung des Hebels ist die abstoßende Kraft zwischen den Nordpolen der Magnete 6 und 7 der anziehenden Kraft der ungleichen Pole der Magnete 6 und 7 entgegengerichtet. Dies bedeutet, dass die von dem Benutzer aufzubringende Kraft, um den Hebel weiter zu kippen, abnimmt. Diese Abnahme der Rückstellkraft gibt dem Benutzer eine haptische Rückmeldung darüber, dass der Schaltvorgang erfolgt ist.

In der in Figur 1c dargestellten Position des Hebels liegt der sekundäre Hebelarm 5 an dem Endanschlag 8 an. Der Endanschlag 8 bewirkt über den sekundären Hebelarm 5 und die Kugel 4 eine Begrenzung des Kippweges des primären Hebelarms 2. Bevorzugt ist der Endanschlag 8 elastisch ausgeführt, um eine sprunghaft ansteigende Gegenkraft zu verhindern. Durch die geringe Nachgiebigkeit des Materials des Endanschlags 8 erfolgt eine schnelle, aber stetige Zunahme der Gegenkraft.

Figur 3 zeigt eine Aufsicht auf einen Teil der Ausführungsform der Erfindung. Der Aufbau des Bedienelements entspricht dem aus Figur 1 mit einem zweiten sekundären Hebelarm 10 und einem zweiten Permanentmagnetpaar bestehend aus den Magneten 11 und 12. Ein Ende des zweiten sekundären Hebelarms 10 ist fest mit der Kugel 4 verbunden. Am anderen Ende des zweiten sekundären Hebelarms 10 ist der Permanentmagnet 11 angeordnet. Der Permanentmagnet 12 ist derart ortsfest im Gehäuse 9 angeordnet, dass in Mittelstellung des Hebels ein Luftspalt zwischen den Magneten 11 und 12 besteht und sich ungleiche Pole der Magnete 11 und 12 gegenüberstehen. Der primäre Hebelarm 2 zeigt aus der Zeichenebene heraus und wird von der Handhabe 3 verdeckt.

Zwischen jedem sekundären Hebelarm 5 beziehungsweise 10 und dem primären Hebelarm 2 sowie zwischen den beiden sekundären Hebelarmen 5 und 10 besteht jeweils ein rechter Winkel. Der Schwenkbereich des zweiten sekundären Hebelarms 10 wird durch in Figur 3 nicht dargestellte Endanschläge begrenzt.

Wird der primäre Hebelarm 2 nach links gekippt, so überträgt sich diese Kippbewegung über die Kugel 4 auf den ersten sekundären Hebelarm 5, wodurch sich der Magnet 6 aus der Zeichenebene herausbewegt. Ein Kippen des primären Hebelarms 2 nach rechts führt zu einer Bewegung des Magneten 6 in die Zeichenebene hinein. Diese Relativbewegung des Magneten 6 im Vergleich zum ortsfesten Magneten 7 erzeugt, wie im vorstehenden Beispiel beschrieben, eine vom Benutzer zu überwindende, von der aktuellen Auslenkung des Hebels abhängige'Gegenkraft. Dies gilt analog für die Kippbewegung des primären Hebelarms 2 nach oben oder unten, wodurch sich der am anderen Ende des zweiten sekundären Hebelarms 10 angeordnete Magnet 11 relativ zum ortsfesten Magneten 12 in die Zeichenebene hinein beziehungsweise aus der Zeichenebene hinaus bewegt. Somit ist ein Kippen des primären Hebelarms in vier Hauptrichtungen möglich. Ein Kippen des primären Hebelarms 2 in eine andere als eine der vier Hauptrichtungen hat zur Folge, dass sich beide Permanentmagnete 6 und 11 relativ zu den ortsfesten Magneten 7 bzw. 12 bewegen.

Figur 4 zeigt die seitliche Schnittdarstellung eines nicht erfindungsgemäßen Bedienelementes 13, bei dem eine Kugel 16 drehbar in einem Gehäuse 21 gelagert sowie mit einem primären Hebelarm 14 sowie einem sekundären Hebelarm 17 fest verbunden ist. Dabei bildet der sekundäre Hebelarm 17 die Verlängerung des primären Hebelarms 14. An einem Ende des primären Hebelarms 14 ist eine Handhabe 15 angeordnet, die optional die Funktionalität eines Drehstellers oder einer Drucktaste aufweist.

An dem der Kugel 16 abgewandten Ende des sekundären Hebelarms 17 ist ein runder Permanentmagnet 18 mit konzentrischen Polen angeordnet. Ein zweiter runder Permanentmagnet 19 mit konzentrischen Polen ist derart im ortsfest im Gehäuse 21 angeordnet, dass sich in Mittelstellung des Hebels ein Luftspalt zwischen den Magneten 18 und 19 bildet und sich ungleiche Pole der Magnete 18 und 19 gegenüberstehen. Eine Aufsicht des Magneten 19 ist in Figur 5 dargestellt.

Wird der primäre Hebelarm 14 aus seiner Mittelstellung ausgelenkt, so hat dies über die Kugel 16 und den sekundären Hebelarm 17 eine Relativbewegung zwischen den Magneten 18 und 19 zur Folge. Diese Relativbewegung hat, wie bereits anhand von Figur 1 und 2 beschrieben, eine von der Auslenkung des primären Hebelarms abhängige Gegenkraft zur Folge, die der Benutzer zum Kippen des Hebels überwinden muss. Der Vorteil der Ausbildung des sekundären Hebelarms 17 als Verlängerung des primären Hebelarms 14 und der Verwendung von runden Permanentmagneten liegt darin, dass ein Permanentmagnetpaar ausreicht, um für jede beliebige Kipprichtung des Hebels den gleichen Kraftverlauf zu erzeugen.

Die in den vorstehenden Ausführungsbeispielen genannten. Ausführungsformen der Erfindung sind rein exemplarisch. So lassen sich andere Lager wie beilspielsweise eine Kreuzwippe zur Lagerung des Hebels verwenden. Die Richtungen, in die der Hebel kippbar ist, lassen sich beispielsweise mittels einer Kulisse beschränken. Aus Gründen der Übersichtlichkeit sind in allen Figuren Mittel zur Detektion der Betätigung des Bedienelementes bzw. der Drucktaste weggelassen worden. Die Position des Permanentmagneten auf dem sekundären Hebelarm kann von den dargestellten Ausführungsformen abweichen. So ist es beispielsweise möglich, dass ein Permanentmagnet auf einer Seitenfläche anstatt auf der Stirnseite des sekundären Hebelarms angeordnet ist.

## Patentansprüche

1. Bedienelement (1, 13), insbesondere Joystick, mit Kipphaptik für ein Kraftfahrzeug, aufweisend einen kippbar gelagerten Hebel mit einem primären (2, 14) und mindestens einem sekundären (5, 10, 17) Hebelarm, und mit mechanischen Endanschlägen zur Begrenzung des Bewegungsspielraums des sekundären Hebelarms (7) sowie mit mindestens einem Permanentmagnetpaar (15),
durch gekennzeichnet, dass
zwei sekundäre Hebelarme (5, 10) im rechten Winkel zueinander angeordnet sind, und dass
jeweils ein Magnet eines jeden Permanentmagnetpaares (6, 11, 18) an jedem sekundären Hebelarm (5, 10, 17) und jeweils ein Magnet (7, 12, 19) eines jeden Permanentmagnetpaares (6, 11, 18) ortsfest im Bedienelement angeordnet ist derart, dass sich in Mittelstellung des Bedienelementes (1, 13) ungleiche Pole der Magnete (6, 7, 11, 12, 18, 19) beabstandet gegenüberstehen.

2. Bedienelement (1, 13) nach Anspruch 1, **dadurch gekennzeichnet, dass** der primäre Hebelarm (2) im rechten Winkel zu den beiden sekundären Hebelarmen (5, 10) angeordnet ist.

## Claims

1. An operating element (1, 13), in particular a joystick, with tilt haptics for a motor vehicle, comprising a tiltably supported lever with one primary (2, 14) lever arm and at least one secondary (5, 10, 17) lever arm, and with mechanical end stops for limiting the range of movement of the secondary lever arm (7) and with at least one of permanent magnets (15), **characterized in that**
two secondary lever arms (5, 10) are arranged at right angles to one another, and that
one magnet, respectively, of each permanent magnet pair (6, 11, 18) is disposed on each secondary lever arm (5, 10, 17) and one magnet (7, 12, 19), respectively, of each permanent magnet pair (6, 11, 18) is disposed in a fixed position in the operating element in such a manner that unlike poles of the magnets (6, 7, 11, 12, 18, 19) are located opposite and at a distance apart from one another when the operating element (1, 13) is in a center position.

2. The operating element (1, 13) according to claim 1, **characterized in that** the primary lever arm (2) is arranged at right angles to the two secondary lever arms (5, 13).

## Revendications

1. Elément de commande (1, 13), en particulier manche à balai, à haptique de basculement pour un véhicule automobile, comprenant un levier logé à basculement avec un bras de levier primaire (2, 14) et au moins un bras de levier secondaire (5, 10, 17), et avec des butées mécaniques de fin de course destinées à limiter la marge de mouvement du bras de levier secondaire (7), ainsi qu'avec au moins une paire d'aimants permanents (15),
**caractérisé par le fait que**
deux bras de levier secondaires (5, 10) sont disposés à angle droit l'un par rapport à l'autre, et que
respectivement un aimant de chaque paire d'aimants permanents (6, 11, 18) est disposé sur chaque bras de levier secondaire (5, 10, 17) et respectivement un aimant (7, 12, 19) de chaque paire d'aimants permanents (6, 11, 18) est disposé à poste fixe dans ledit élément de commande de telle sorte que des pôles différents des aimants (6, 7, 11, 12, 18, 19) sont situés en vis-à-vis, à distance, les uns des autres, lorsque l'élément de commande (1, 13) se trouve en position centrale.

2. Elément de commande (1, 13) selon la revendication 1, **caractérisé par le fait que** le bras de levier primaire (2) est disposé à angle droit par rapport aux deux bras de levier secondaires (5, 10).
